# EUROPÄISCHE PATENTSCHRIFT

(11) **EP 0 903 449 B1**
(45) Veröffentlichungstag und Bekanntmachung des Hinweises auf die Patenterteilung: **23.11.2005**
(21) Anmeldenummer: 98117589.6
(22) Anmeldetag: 16.09.1998
(51) Int. Cl.: E04D 13/076

(54) **Vorrichtung zum Schutz insbesondere einer Dachrinne gegen Verunreinigungen**
Guard device, in particular for a roof gutter, against debris material
Dispositif de protection, en particulier pour gouttière de toit, contre les débris

(30) Priorität: 20.09.1997 DE 19741531
(43) Veröffentlichungstag der Anmeldung: 24.03.1999
(73) Patentinhaber: NORDDEUTSCHE SEEKABELWERKE GMBH & CO. KG, 26954 Nordenham (DE)
(72) Erfinder: Basse, Hartwig, 26954 Nordenham (DE)
(74) Vertreter: Möller, Friedrich

(56) Entgegenhaltungen:
- DE-A- 1 509 127
- DE-A- 1 759 441
- DE-U- 9 006 981
- GB-A- 1 191 665
- US-A- 5 103 601
- US-A- 5 595 027

## Beschreibung

Die Erfindung betrifft eine Vorrichtung zum Schutz einer Dachrinne gegen Verunreinigungen gemäß dem Oberbegriff des Anspruchs 1.

Dachrinnen können durch Laub und andere Verunreinigungen nach und nach ausgefüllt werden. In der Folge fließt das anfallende Regenwasser nur noch zögernd ab. Auch ist schneller ein Überlauf der Regenrinnen zu beobachten. Es sind deshalb Maßnahmen von Vorteil, die Laub und andere Verunreinigungen aus der Regenrinne fernhalten.

Aus der DE 92 13 325 U, der DE 90 06 981 U und der DE 17 59 441 A ist es bekannt, in den Dachrinnentrog einer Dachrinne ein geschlitztes Filterrohr mit einer netzförmigen oder gelochten Mantelfläche einzulegen. Dadurch bleibt das Laub außen auf dem Filterrohr, während das anfallende Regenwasser in den Dachrinnentrog hineinläuft und innerhalb desselben abfließt. Das Laub oder dergleichen wird über das Filterrohr abgeführt.

Feste Teilchen, z. B. Staubklumpen, Laubkrümel, Blütenstaub oder dergleichen, gelangen durch die Netzoberfläche oder die Lochung des Filterrohres in den Dachrinnentrog hinein. Bei ausreichendem Wasserdurchfluß werden einige Teilchen mitgerissen und aus dem Dachrinnentrog herausgespült. Andere Teilchen bleiben in der Netzstruktur oder Löchern des Filterrohres hängen und damit im Dachrinnentrog liegen. Sie hemmen den Wasserablauf und die Abfuhr neu hinzukommender Teilchen.

Der Erfindung liegt nun die Aufgabe zugrunde, die Vorrichtung der eingangs genannten Art weiter zu verbessern, durch Verringerung der Verschmutzungsanfälligkeit und zur Erleichterung des Austrags von Verschmutzungen.

Erfindungsgemäß wird die Aufgabe durch eine Vorrichtung gemäß den Merkmalen des Anspruchs 1 gelöst. Demnach weist mindestens ein im Dachrinnentrog zu liegen kommender Bereich des Füterrohres wenigstens eine durchgehend geschlossene, insbesondere glatte, Mantelfläche auf, die an einen Netzbereich des Filterrohrs angrenzt. Schmutzteilchen lagern sich auf dieser Oberfläche nicht mehr ab, sondern können von dem anfallenden Regenwasser entlang der Dachrinne fortgespült werden.

Das herkömmliche und eine durchgehend netzförmige Oberfläche aus üblicherweise Längssträngen und Umfangssträngen aufweisende Filterrohr kann in Längsrichtung geschlitzt ausgebildet sein, wobei der Längsschlitz vorzugsweise im tiefsten Punkt des Dachrinnentrogs zu liegen kommt. Auch die erfindungsgemäße Vorrichtung kann ein Filterrohr mit Längsschlitz aufweisen. In diesem Fall sind die an den Schlitz beidseitig angrenzenden Randbereiche mit geschlossener Oberfläche ausgeführt. Gerade an diesen Bereichen läuft das abfließende Regenwasser entlang. Das Vorsehen einer geschlossenen Oberfläche ist hier besonders effektiv. Das Filterrohr ist elastisch verformbar. Dadurch kann eine Anpassung an unterschiedlich große Dachrinnen erfolgen. Der Klemmeffekt des Filterrohres bleibt stets erhalten. Die Randbereiche mit geschlossener Oberfläche können einander überlappen. Vorzugsweise weisen dann die Randbereiche einen spitz auslaufenden Querschnitt auf, das heißt sie werden zum freien Rand hin dünner. Auf diese Weise wird trotz eingelegtem Filterrohr weiterhin die voll Tiefe des Dachrinnentroges genutzt. Bei vorgesehener Überlappung der Randbereiche kann das Filterrohr einfacher in den Dachrinnentrog eingelegt werden, da die spitzen Randbereiche leicht aneinander vorbei bewegbar sind. Außerdem entsteht im Bereich der Überlappung keine störende Naht.

Die geschlossenen Randbereiche erstrecken sich etwa über ¼ bis ½ des Gesamtumfangs des in den Dachrinnentrog eingelegten Filterrohres. Die Hauptfunktion des Filterrohres, das Durchlassen des Regenwassers bei gleichzeitigem Abhalten von Verunreinigungen, bleibt somit erhalten.

Gemäß einer bevorzugten Weiterbildung der Erfindung sind die Längsstränge netzförmiger Bereiche des Filterrohres als nach außen überstehende Stege ausgebildet, insbesondere Stege unterschiedlicher Höhe. Dadurch kommen einzelne Blätter nicht auf der netzförmigen Oberfläche zu liegen. Gerade nasses, durchgeweichtes Laub kann auch auf der netzförmigen Oberfläche haften bleiben. Dies wird durch die vorgesehenen Stege vermieden. Der Abtrag von Blättern durch leichte Luftbewegungen wird dadurch begünstigt. Je nach angestrebtem Zweck können die Stege in unterschiedlicher Weise ausgebildet und angeordnet sein. Gerade im oberen Bereich des Filterrohres können höhere Stege als Führungen für das anfallende Regenwasser wirken. Zur Seite gerichtete Stege können als Montagehilfe beim Einlegen des Filterrohres in den Dachrinnentrog dienen, gegebenenfalls auch als Rastelement. Auch können die Stege gegenüber der radialen Richtung abgewinkelt sein, mit geradem oder gebogenem Querschnitt. Dadurch ist eine verbesserte Wasserleitfunktion der Stege möglich. Auch können speziell verformte bzw. abgewinkelte Stege Halte- und Rastfunktionen in Verbindung mit dem Dachrinnentrog oder der benachbarten Dachtraufe übernehmen.

Vorzugsweise weisen die Stege einen Überstand über die Umfangsstränge von mindestens 0,5 cm insbesondere 1 cm bis 5 cm, vorzugsweise 1 cm bis 2 cm auf. Zwischen überstehenden Stegen sind vorzugsweise ein oder mehrere Längsstränge ohne oder mit verringertem Überstand vorgesehen. Gerade bei einer feineren Netzstruktur wird auf diese Weise eine einfache zugängliche und leicht zu reinigende Oberfläche erzielt.

Vorteilhafterweise ist das Filterrohr aus Kunststoff, insbesondere durch Extrusion, hergestellt. Eine kostengünstige Fertigung ist so möglich.

Die Randbereiche können durch Koextrusion an die netzförmigen Bereiche angespritzt sein. Auch können die Randbereiche durch mit den netzförmigen Bereichen verbundene, insbesondere angeschweißte Folienstücke gebildet sein. In derselben Weise können auch die überstehenden Längsstränge bzw. Stege hergestellt und gegebenenfalls mit der übrigen Netzstruktur verbunden sein. Vorzugsweise sind die Stege erhöht ausgebildete Längsstränge. Die genannten Herstellungsmöglichkeiten lassen es zu, die Randbereiche aus einem anderen Material (Kunststoff) zu bilden als die netzförmigen Bereiche.

Weitere Merkmale der Erfindung ergeben sich aus den Ansprüchen. Ausführungsformen der Erfindung werden nachfolgend anhand von Zeichnungen näher erläutert. Es zeigen:
- Fig. 1: ein längsgeschlitztes Filterrohr im Querschnitt,
- Fig. 2: ein längsgeschlitztes Filterrohr mit einander überlappenden Randbereichen im Querschnitt,
- Fig. 3: ein längsgeschlitztes Filterrohr mit zum Teil stegartigen Längssträngen im Querschnitt und eingelegt in einen Dachrinnentrog, und
- Fig. 4: die obere Hälfte einer Ansicht analog Fig. 3, jedoch mit abgewinkelten bzw. verformten stegartigen Längssträngen unterschiedlicher Höhe.

Es wird ausgegangen von einer üblichen Dachrinnenkonstruktion wie beispielsweise in der DE 92 13 325 01 oder DE 90 06 981 U gezeigt. Unter einem Dach 10 ist seitlich eine Dachrinne 11 befestigt. Diese weist einen Dachrinnentrog 12 auf, der von am Dach befestigten Haltern 13 gehalten ist.

Ein dem Dach 10 abgewandter Rand 14 des Dachrinnentrogs 12 ist auswärts gebogen, während ein hierzu gegenüberliegender, dachseitiger Rand 15 einwärts gebogen ist.

Der Halter 13 erstreckt sich als schmaler Streifen naturgemäß nur über einen kurzen Abschnitt der Länge des Dachrinnentroges 12, ist an einem Ende 16 mit dem Dach 10 verbunden und erstreckt sich mit dem anderen Ende 17 bis unter den abwärts gebogenen Rand 14 des Dachrinnentroges 12.

In den Dachrinnentrog 12 ist ein längliches Filterrohr 18 eingelegt, das zur Durchmesseränderung und zur Erzeugung einer Federvorspannung elastisch verformbar ist. Das Filterrohr 18 allein ist in den Fig. 1 und 2 gezeigt und besteht aus einem mittleren Netzbereich 19 und Randbereichen 20, 21 mit jeweils geschlossener, glatter Oberfläche, die einen Teil der im übrigen netzartigen Mantelfläche des Filterrohres 18 bildet. Im Netzbereich verlaufen Umfangsstränge 22 in Umfangsrichtung und Längsstränge 23 in Richtung einer Längsmittelachse 24 des Filterrohres 18.

In allen gezeigten Ausführungsformen ist das Filterrohr 18 geschlitzt ausgebildet. Je nach Größe der Dachrinne 11 ist zwischen den geschlossenen Randbereichen 20, 21 ein Längsschlitz 25 oder eine Überlappung 26 vorhanden. Die geschlossenen Randbereiche 20, 21 sind gegenüberliegenden Seiten des Längsschlitzes 25 zugeordnet. Das Filterrohr in der Ausführung gemäß Fig. 1 wird so in den Dachrinnentrog 12 eingelegt, daß der Längsschlitz 25 in der gezeigten Form erhalten bleibt. Das Regenwasser läuft dann über den (nicht gezeigten) Boden des Dachrinnentroges und die geschlossenen Oberflächen der Randbereiche 20, 21 ab (je nach Wasserstand). Eventuelle Verunreinigungen werden durch das abfließende Wasser mitgerissen und können sich im Filterrohr 18 nicht ablagern.

In der Ausführung gemäß Fig. 2 läuft das Wasser auf den Oberflächen der geschlossenen und einander teilweise überlappenden Randbereiche 20, 21. Zur besseren Unterscheidbarkeit ist der linke Randbereich schraffiert und der rechte geschwärzt dargestellt. Tatsächlich sind beide gleichermaßen ausgebildet und geschnitten dargestellt, und zwar ebenso in Fig. 1. Zur Erleichterung der Überlappung laufen die Randbereiche 20, 21 in Fig. 2 spitz zu, das heißt sie sind zu den freien Rändern 27, 28 hin mit abnehmender Dicke ausgebildet.

In Fig. 3 ist das unverformte Filterrohr 18 so bemessen, daß die Randbereiche 20, 21 einander gerade nicht überlappen bzw. ein nur schmaler Längsschlitz 25 vorhanden ist. Auch hier weisen die Randbereiche 20, 21 zu den Rändern hin abnehmende Dicken auf. Durch ein Zusammendrücken des Filterrohres 18 können die Randbereiche 20, 21 mehr oder weniger stark überlappen. Dabei erhält das Filterrohr 18 eine elastische Vorspannung bzw. Eigenspannung im Sinne der Neigung des Filterrohres 18, seinen Durchmesser zu vergrößern. Diese Vorspannung sorgt auch für einen Halt des Filterrohres 18 im Dachrinnentrog 12.

Eine Besonderheit in Fig. 3 ist die Gestaltung einzelner Längsstränge. Einige sind nämlich mit in radialer Richtung vergrößerter Abmessung und demnach stegartig und über die Stärke der Umfangsstränge 22 hinausstehend ausgebildet. Die derart abgewandelten Längsstränge sind als Stege 29 bis 33 bezeichnet. Zwischen diesen sind Längsstränge 23 mit der Höhe der Umfangsstränge 22 vorgesehen, und zwar jeweils abwechselnd ein Längsstrang 23 und ein stegartig überhöhter Längsstrang (Stege 29 bis 33).

Die Stege 29 bis 33 sind etwa im oberen Drittel des Gesamtumfangs des Filterrohres 18 angeordnet, jedenfalls nur in nicht am Dachrinnentrog 12 anliegenden Umfangsbereichen.

Die Stege 29 bis 33 weisen eine Höhe von 1 cm bis 2 cm auf, mindestens jedoch 0,5 cm und bis zu 5 cm.

Eine Besonderheit ergibt sich noch anhand der Fig. 4. Dort ist nur der obere Abschnitt des Filterrohres 18 gezeigt. Die Stege 34 bis 38 sind hier abgewinkelt bzw. gekrümmt ausgebildet und zwar in Richtung auf das Dach 10. Das vom Dach 10 herabströmende Regenwasser wird von den Stegen 34 bis 38 auf dem Filterrohr 18 zurückgehalten. Die gezeigte Krümmung verhindert oder reduziert ein seitliches Überfließen der Stege 34 bis 38.

Die seitlichen Stege 34 und 38 sind kürzer ausgebildet als die oberen Stege 35, 36 und 37. Dadurch ist ein einfacheres Einführen des Filterrohres 18 in die vorgegebene lichte Weite des Dachrinnentroges 12 in Verbindung mit dem Dach 10 gegeben.

Fig. 3 zeigt eine Rastung zwischen dem dachseitigen, seitlichen Steg 33 und dem einwärts gebogenen Rand 15 des Dachrinnentroges 12. Beim Einlegen des Filterrohres 18 wird dieses so weit in den Dachrinnentrog eingedrückt, bis der seitliche Steg 33 hinter den Rand 15 greift.

Die in Fig. 4 schraffiert gezeichneten Stege 39 bis 41 weisen eine Abwinkelung oder Krümmung entgegengesetzt den Stegen 34 bis 38 auf und können alternativ zu diesen vorgesehen sein. Diese Ausführung erleichtert das Abrutschen von Blattwerk vom Dach 10 bis über das Filterrohr 18.

Das Filterrohr 18 ist vollständig aus Kunststoff hergestellt, insbesondere durch Extrusion. Dies gilt auch für die glatten Randbereiche 20, 21 und die Stege 29 bis 41, die vorzugsweise einstückig mit dem Filterrohr 18 verbunden sind, aber aus unterschiedlichen Kunststoffen bestehen können. Die abgewinkelten bzw. gekrümmten Stege 34 bis 41 werden bei ihrer Herstellung vorgeformt.

### Bezugszeichenliste:

- 10: Dach
- 11: Dachrinne
- 12: Dachrinnentrog
- 13: Halter
- 14: Rand
- 15: Rand
- 16: Ende
- 17: Ende
- 18: Filterrohr
- 19: Netzbereich
- 20: Randbereich
- 21: Randbereich
- 22: Umfangsstränge
- 23: Längsstränge
- 24: Längsmittelachse
- 25: Längsschlitz
- 26: Überlappung
- 27: freier Rand
- 28: freier Rand
- 29: Steg
- 30: Steg
- 31: Steg
- 32: Steg
- 33: Steg
- 34: Steg
- 35: Steg
- 36: Steg
- 37: Steg
- 38: Steg
- 39: Steg
- 40: Steg
- 41: Steg

## Patentansprüche

1. Vorrichtung zum Schutz einer Dachrinne (11) gegen Verunreinigungen, wobei die Vorrichtung ein netzförmiges, wasserdurchlässiges Filterrohr (18) zur Anordnung in einem Dachrinnentrog (12) der Dachrinne (11) aufweist, wobei das Filterrohr (18) über einen Netzbereich (19) aus Umfangssträngen (22) und Längssträngen (23) verfügt und mit einem in Längsrichtung des Filterrohrs (18) erstreckenden Längsschlitz (25) versehen ist, **dadurch gekennzeichnet, dass** mindestens ein Teil eines im Dachrinnentrog (12) anzuordnenden Bereichs des Filterrohres (18) wenigstens eine geschlossene Mantelfläche aufweist, die an den Netzbereich (19) des Filterrohrs (18) angrenzt.

2. Vorrichtung nach Anspruch 1, **dadurch gekennzeichnet, dass** in Längsrichtung des geschlitzten Filterrohres (18) verlaufende Randbereiche (20, 21) der Mantelfläche glatt sind.

3. Vorrichtung nach Anspruch 2, **dadurch gekennzeichnet, dass** die geschlossenen, glatten Randbereiche (20, 21) an gegenüberliegenden Seiten des Längsschlitzes (25) des Filterrohres (18) anschließen, wobei die geschlossenen Randbereiche (20, 21) vorzugsweise einander überlappen.

4. Vorrichtung nach Anspruch 2 oder 3, **dadurch gekennzeichnet, dass** die geschlossenen Randbereiche (20, 21) sich etwa Ober ¼ bis ½ des Gesamtumfangs des in den Dachrinnentrog (12) eingelegten Filterrohres (18) erstrecken, und vorzugsweise spitz auslaufend ausgebildet sind.

5. Vorrichtung nach einem der vorhergehenden Ansprüche, **dadurch gekennzeichnet, dass** einige Längsstränge netzförmiger Bereiche (19) des Filterrohres (18) als nach außen überstehende Stege (29 bis 41) ausgebildet sind.

6. Vorrichtung nach Anspruch 5, **dadurch gekennzeichnet, dass** die nach außen überstehenden Stege (29 bis 41) einen Überstand über die Umfangsstränge (22) von mindestens 0,5 cm, insbesondere 1 cm bis 5 cm, vorzugsweise 1 cm bis 2 cm aufweisen.

7. Vorrichtung nach Anspruch 5, **dadurch gekennzeichnet, dass** zwischen den als nach außen überstehende Stege (29 bis 41) ausgebildeten Längssträngen ein oder mehrere Längsstränge (23) ohne oder mit verringertem Überstand vorgesehen sind, vorzugsweise jeder zweite Längsstrang als nach außen überstehender Steg (29 bis 41) ausgebildet ist.

8. Vorrichtung nach Anspruch 5, **dadurch gekennzeichnet, dass** nur in einem oberen Bereich des Gesamtumfangs des Filterrohres (18) Längsstränge als nach außen überstehende Stege (29 bis 41) ausgebildet sind, insbesondere nur im Bereich eines oberen Fünftels, Viertels oder Drittels des Gesamtumfangs.

9. Vorrichtung nach Anspruch 5, **dadurch gekennzeichnet, dass** die überstehenden Stege (34 bis 41) gegenüber der radialen Richtung verformt oder abgewinkelt sind, insbesondere mit einem gekrümmten oder bogenförmigen Querschnitt.

10. Vorrichtung nach Anspruch 2, **dadurch gekennzeichnet, dass** das Filterrohr (18) aus Kunststoff, insbesondere durch Extrusion hergestellt ist, vorzugsweise die geschlossenen Randbereiche (20, 21) aus demselben Material wie die netzförmigen Bereiche (19) hergestellt sind.

11. Vorrichtung nach Anspruch 2, **dadurch gekennzeichnet, dass** die Randbereiche (20, 21) durch Koextrusion an die netzförmigen Bereiche (19) angespritzt sind, vorzugsweise zur Bildung der Randbereiche (20, 21) aus einem anderen Kunststoffmaterial als die netzförmigen Bereiche (19).

12. Vorrichtung nach Anspruch 2, **dadurch gekennzeichnet, dass** die Randbereiche (20, 21) durch mit den netzförmigen Bereichen (19) verbundene, insbesondere angeschweißte Folienstücke gebildet sind.

13. Vorrichtung nach einem der vorhergehenden Ansprüche, **dadurch gekennzeichnet, dass** das Filterrohr (18) eine Eigenspannung aufweist, derart, dass es zu einer Durchmesservergrößerung zur Klemmung des Filterrohres in der Dachrinne (11) neigt.

## Claims

1. Device for protecting a roof gutter (11) against fouling, the device comprising a lattice-shaped, water-permeable filter pipe (18) for arrangement in a trough (12) of the gutter (11), the filter pipe (18) having a lattice region (19) consisting of circumferential strands (22) and longitudinal strands (23) and being provided with a longitudinal slit (25) extending in the longitudinal direction of the filter pipe (18), **characterized in that** at least part of a region of the filter pipe (18) that is to be arranged in the gutter trough (12) has at least one continuous lateral surface which adjoins the lattice region (19) of the filter pipe (18).

2. Device according to Claim 1, **characterized in that** marginal regions (20, 21) of the lateral surface which extend in the longitudinal direction of the slit filter pipe (18) are smooth.

3. Device according to Claim 2, **characterized in that** the continuous, smooth marginal regions (20, 21) adjoin opposite sides of the longitudinal slit (25) of the filter pipe (18), the continuous marginal regions (20, 21) preferably overlapping one another.

4. Device according to Claim 2 or 3, **characterized in that** the continuous marginal regions (20, 21) extend approximately over ¼ to ½ of the overall circumference of the filter pipe (18) placed in the gutter trough (12) and are preferably designed to run out to a point.

5. Device according to one of the preceding claims, **characterized in that** some longitudinal strands of lattice-shaped regions (19) of the filter pipe (18) are formed as outwardly projecting ribs (29 to 41).

6. Device according to Claim 5, **characterized in that** the outwardly projecting ribs (29 to 41) have a projection over the circumferential strands (22) of at least 0.5 cm, in particular 1 cm to 5 cm, preferably 1 cm to 2 cm.

7. Device according to Claim 5, **characterized in that** one or more longitudinal strands (23), without a projection or with a reduced projection are provided between the longitudinal strands formed as outwardly projecting ribs (29 to 41), with every second longitudinal strand preferably being formed as an outwardly projecting rib (29 to 41).

8. Device according to Claim 5, **characterized in that** longitudinal strands are formed as outwardly projecting ribs (29 to 41) only in an upper region of the overall circumference of the filter pipe (18), in particular only in the region of an upper fifth, quarter or third of the overall circumference.

9. Device according to Claim 5, **characterized in that** the projecting ribs (34 to 41) are deformed or angled away, in particular with a curved or arcuate cross section, with respect to the radial direction.

10. Device according to Claim 2, **characterized in that** the filter pipe (18) is produced from plastic, in particular by extrusion, with the continuous marginal regions (20, 21) preferably being produced from the same material as the lattice-shaped regions (19).

11. Device according to Claim 2, **characterized in that** the marginal regions (20, 21) are injection-moulded onto the lattice-shaped regions (19) by coextrusion, preferably to form the marginal regions (20, 21) from a plastic material other than that used for the lattice-shaped regions (19).

12. Device according to Claim 2, **characterized in that** the marginal regions (20, 21) are formed by sheet sections connected, in particular welded, to the lattice-shaped regions (19).

13. Device according to one of the preceding claims, **characterized in that** the filter pipe (18) has an internal stress such that it tends to increase in diameter to clamp the filter pipe in the gutter (11).

## Revendications

1. Dispositif de protection d'une gouttière de toit (11) contre les débris, dans lequel le dispositif présente un filtre tubulaire (18) en forme de filet, perméable à l'eau, devant être disposé dans une auge de gouttière de toit (12) de la gouttière de toit (11), le filtre tubulaire (18) disposant d'une région de filet (19) constituée de brins périphériques (22) et de brins longitudinaux (23) et étant pourvu d'une fente longitudinale (25) s'étendant dans la direction longitudinale du filtre tubulaire (18), **caractérisé en ce qu'**au moins une partie d'une région du filtre tubulaire (18) devant être disposée dans l'auge de gouttière de toit (12) présente au moins une surface d'enveloppe fermée qui est adjacente à la région de filet (19) du filtre tubulaire (18).

2. Dispositif selon la revendication 1, **caractérisé en ce que** des régions de bord (20, 21) de la surface d'enveloppe s'étendant dans la direction longitudinale du filtre tubulaire fendu (18) sont lisses.

3. Dispositif selon la revendication 2, **caractérisé en ce que** les régions de bord lisses fermées (20, 21) se raccordent à des côtés opposés de la fente longitudinale (25) du filtre tubulaire (18), les régions de bord fermées (20, 21) se chevauchant de préférence.

4. Dispositif selon la revendication 2 ou 3, **caractérisé en ce que** les régions de bord fermées (20, 21) s'étendent approximativement sur 1/4 à 1/2 de la périphérie totale du filtre tubulaire (18) introduit dans l'auge de gouttière de toit (12), et de préférence sont réalisées de manière s'effilant en pointe.

5. Dispositif selon l'une quelconque des revendications précédentes, **caractérisé en ce que** quelques brins longitudinaux de régions en forme de filet (19) du filtre tubulaire (18) sont réalisés sous forme de nervures saillant vers l'extérieur (29 à 41).

6. Dispositif selon la revendication 5, **caractérisé en ce que** les nervures saillant vers l'extérieur (29 à 41) présentent un dépassement au-delà des brins périphériques (22) d'au moins 0,5 cm, notamment de 1 cm à 5 cm, de préférence de 1 cm à 2 cm.

7. Dispositif selon la revendication 5, **caractérisé en ce qu'**un ou plusieurs brins longitudinaux (23) sont prévus sans dépassement ou avec un dépassement réduit entre les brins longitudinaux réalisés sous forme de nervures saillant vers l'extérieur (29 à 41), de préférence un brin longitudinal sur deux est réalisé sous forme de nervure saillant vers l'extérieur (29 à 41).

8. Dispositif selon la revendication 5, **caractérisé en ce que** seulement dans une région supérieure de la périphérie totale du filtre tubulaire (18), des brins longitudinaux sont réalisés sous forme de nervures saillant vers l'extérieur (29 à 41), notamment seulement dans la région d'un cinquième, d'un quart ou d'un tiers supérieur de la périphérie totale.

9. Dispositif selon la revendication 5, **caractérisé en ce que** les nervures saillantes (34 à 41) sont déformées ou coudées par rapport à la direction radiale, notamment avec une section transversale courbe ou en forme d'arc.

10. Dispositif selon la revendication 2, **caractérisé en ce que** le filtre tubulaire (18) est fabriqué en plastique, notamment par extrusion, de préférence les régions de bord fermées (20, 21) sont fabriquées en le même matériau que les régions en forme de filet (19).

11. Dispositif selon la revendication 2, **caractérisé en ce que** les régions de bord (20, 21) sont injectées par coextrusion sur les régions en forme de filet (19), de préférence pour former les régions de bord (20, 21) en un matériau en plastique différent de celui des régions en forme de filet (19).

12. Dispositif selon la revendication 2, **caractérisé en ce que** les régions de bord (20, 21) sont formées par des morceaux de feuille reliés aux régions en forme de filet (19), notamment par soudure.

13. Dispositif selon l'une quelconque des revendications précédentes, **caractérisé en ce que** le filtre tubulaire (18) présente une tension propre de telle sorte qu'il ait tendance à augmenter de diamètre pour serrer le filtre tubulaire dans la gouttière de toit (11).
